# FASCICULE DE BREVET EUROPEEN

(11) **EP 0 433 157 B1**
(45) Date de publication et mention de la délivrance du brevet: **28.06.1995**
(21) Numéro de dépôt: 90403520.1
(22) Date de dépôt: 11.12.1990
(51) Int. Cl.: D06F 37/30, D06F 37/20

(54) **Procédé d'arrêt d'un tambour d'un lave-linge mettant le portillon du tambour en vis-à-vis de la porte du lave-linge et lave-linge mettant en oeuvre un tel procédé**
Verfahren zur Erzielung des Trommelstillstandes einer Waschmaschine mit der Verschlussklappe der Trommel flüchtend unter dem Deckel der Waschmaschine und Waschmaschine zum Durchführen dieses Verfahrens
Method of stopping a washing machine drum with the door of the drum aligned with the washing machine door, and washing machine implementing such a method

(30) Priorité: 15.12.1989 FR 8916612
(43) Date de publication de la demande: 19.06.1991
(73) Titulaire: CIAPEM, F-69007 - Lyon (FR)
(72) Inventeur: Kubacsi, Michel, F-92045 Paris la Défense (FR)
(74) Mandataire: Benoit, Monique

(56) Documents cités:
- DE-C- 3 822 924
- FR-A- 2 611 758
- FR-A- 2 630 137

## Description

La présente invention concerne un procédé d'arrêt d'un tambour d'un lave-linge mettant le portillon du tambour en vis-à-vis de la porte du lave-linge et un lave-linge mettant en oeuvre un tel procédé.

Lors d'un arrêt d'un lave-linge en fin d'un cycle de lavage, un retrait du linge lavé est aisé et rapide si le portillon du tambour à linge est en alignement avec la porte du lave-linge. Cependant, un tambour à linge comprend habituellement après un essorage terminal un balourd formé par du linge mal réparti. Ce balourd y créé un déséquilibre de manière que le tambour après être immobilisé par un arrêt du moteur d'entraînement ne se maintient pas dans sa position arrêtée. Pour résoudre ce problème technique, les procédés connus d'arrêt du tambour utilisent habituellement un moyen mécanique ou électromécanique de blocage. Ce moyen de blocage du tambour à linge ne simplifie pas la structure du lave-linge mais grève par contre le coût de fabrication de ce dernier.

Une demande de brevet français FR-A- 2.611.758 décrit une méthode parmi d'autres de positionnement du tambour d'un lave-linge à tambour à chargement par le dessus.

La présente invention visant à éviter ces inconvénients a pour objet un procédé d'arrêt d'un tambour d'un lave-linge mettant le tambour en équilibre stable sans l'aide d'un moyen de blocage en position, et le portillon du tambour en vis-à-vis de la porte du lave-linge.

L'invention a également pour objet un lave-linge mettant en oeuvre ce procédé.

Selon l'invention, un procédé d'arrêt d'un tambour d'un lave-linge mettant le portillon du tambour en vis-à-vis de la porte du lave linge est caractérisé en ce qu'il comprend une réduction d'un balourd formé par du linge mal réparti dans le tambour, en un balourd résiduel nul ou à effet de déséquilibrage insensible, par une redistribution du linge dans le tambour, et un arrêt du tambour par une mise fin à un entraînement du tambour, à un temps prédéterminé tₐ à partir de l'instant repéré d'un passage du portillon du tambour devant la porte du lave-linge.

Pour mieux faire comprendre l'invention, on en décrit ci-après un exemple de réalisation illustré par des dessins ci-annexés dont:
- la figure 1 représente une vue schématique d'un lave-linge réalisé selon l'invention, montrant un tambour à linge pourvu d'un balourd formé par du linge mal réparti et se trouvant à un instant où sa vitesse de rotation passe par un maximum, et
- la figure 2 représente une vue schématique du lave-linge de la figure 1, montrant le tambour à linge à l'instant où son portillon est en alignement avec la porte du lave-linge.

Un lave-linge 1 réalisé selon l'invention illustré dans les figures 1 et 2 comprend une carrosserie 2 munie dans sa paroi supérieure, d'une porte 3 s'ouvrant sur le dessus, un tambour à linge 4 pourvu d'un portillon 5, d'un axe de rotation 6 et d'une poulie d'entraînement 7 solidement fixée sur cet axe 6 et entraînée par un moteur électrique 8 par l'intermédiaire d'une courroie 9.

Le tambour 4 est garni de linge à laver dont une mauvaise répartition forme un balourd schématiquement indiqué en 10. Le balourd 10 crée dans le tambour 4 un déséquilibre qui tend, lors d'un arrêt du lave-linge 1 à faire tourner le tambour 4 dans une position d'équilibre stable où ce balourd 10 occupe la partie la plus basse du tambour. Le balourd 10 se trouve dans ce cas pratiquement à la verticale de la porte 3 du lave-linge 1 et si le balourd 10 dans le tambour 4 n'est pas diamétralement opposé au portillon 5, ce portillon 5 ne se retrouve pas en vis-à-vis de la porte 3 du lave-linge 1. Un décalage angulaire entre le portillon 5 et la porte 3 peut gêner voire empêcher un accès à l'intérieur du tambour 4 pour un retrait du linge lavé.

La présente invention permet d'éviter ces inconvénients.

Un procédé d'arrêt d'un tambour d'un lave-linge mettant le portillon du tambour en vis-à-vis de la porte du lave-linge comprend une réduction d'un balourd formé par du linge mal réparti dans le tambour en un balourd résiduel nul ou à effet de déséquilibrage insensible, par une redistribution du linge dans le tambour, et un arrêt du tambour, par une mise fin à un entraînement du tambour à un temps ta prédéterminé expérimentalement compté à partir de l'instant repéré d'un passage du portillon du tambour devant la porte du lave-linge.

Dans le procédé d'arrêt d'un tambour à linge mettant le portillon du tambour en vis-à-vis de la porte du lave-linge, la réduction du balourd formé par du linge mal réparti dans le tambour comprend des mesures d'intensité et de position du balourd formé par du linge mal réparti dans le tambour, - une comparaison des données de ces mesures avec des valeurs de référence ou seuils choisis d'intensité et de position de balourd, - une identification des paramètres de redistribution du linge dans le tambour, prédéterminés expérimentalement et relatifs à ces valeurs de référence ou seuils choisis d'intensité et de position de balourd, et qui assurent une réduction du balourd correspondant à ces seuils, en un balourd résiduel nul ou à effet de déséquilibrage insensible, - et une redistribution du linge dans le tambour par une mise en rotation du tambour suivant les paramètres identifiés.

Dans le procédé d'arrêt du tambour à linge mettant le portillon du tambour en vis-à-vis de la porte du lave-linge, une redistribution du linge dans le tambour qui assure une réduction d'un balourd donné formé par du linge mal réparti en un balourd résiduel nul ou à effet de déséquilibrage insensible comprend une mise en rotation du tambour suivant deux paramètres de redistribution du linge à savoir une accélération constante préétablie expérimentalement de rotation du tambour et une durée prédéterminée expérimentalement de cette rotation.

Dans le procédé d'arrêt du tambour à linge mettant le portillon du tambour en vis-à-vis de la porte du lave-linge, une mesure d'intensité d'un balourd formé dans le tambour par du linge mal réparti consiste en une mesure d'un écart de vitesse Δω entre une vitesse maximale ω max ou une vitesse minimale ω min de rotation du tambour déséquilibré par le balourd et une vitesse normale ω nor du même tambour à linge dépourvu de balourd. Il est constaté que plus le balourd formé par du linge mal réparti est important, plus cet écart de vitesse Δω du tambour est grand, cet écart de vitesse représente ainsi fidèlement l'intensité de ce balourd.

Dans le procédé d'arrêt du tambour à linge mettant le portillon du tambour en vis à vis de la porte du lave-linge, une mesure de position d'un balourd formé dans le tambour par du linge mal réparti consiste en une mesure d'écart de temps Δt entre l'instant t où la vitesse de rotation du tambour déséquilibrée par le balourd passe par une valeur maximale ω max ou une valeur minimale ω min, et l'instant to où un plan transversal médian Pp du portillon du tambour passe sur ou se confond avec un plan vertical fixe de référence Pr contenant l'axe de rotation du tambour. Il est constaté que la vitesse de rotation du tambour déséquilibré par le balourd passe par un minimum dès que ce balourd atteint le point H le plus haut du trajet du tambour, et par un maximum dès que ce balourd atteint le point B le plus bas du trajet du tambour. Ces deux points haut H et bas B du trajet du tambour sont situés dans un plan vertical fixe passant par l'axe de rotation du tambour. Or il y a un seul plan vertical fixe passant par l'axe de rotation du tambour, ainsi le plan vertical fixe contenant les deux points haut H et bas B du tambour est également ou confondu avec le plan vertical fixe de référence Pr contenant l'axe de rotation du tambour.

Quand un écart de temps Δt entre l'instant to du passage du plan médian Pp du portillon sur le plan vertical fixe de référence Pr et l'instant t du passage du balourd 10 par le point haut H ou bas B du trajet du tambour est mesuré, l'angle séparant le balourd et le portillon 5 du tambour 4 et définissant la position angulaire de ce balourd, peut être déduit.

Dans le procédé d'arrêt du tambour à linge mettant le portillon du tambour en vis-à-vis de la porte du lave-linge des valeurs d'intensité de balourd sous forme d'écarts de vitesse Δω et des valeurs de position de balourd sous forme d'écarts de temps Δt sont d'abord choisies comme valeurs de référence ou seuils et des paramètres de redistribution du linge dans le tambour par rotation de ce tambour à une accélération constante sont ensuite déterminés expérimentalement relativement à ces valeurs de référence ou seuils. A chacun des couples de ces valeurs de référence choisies d'intensité et de position du balourd correspond un couple de paramètres de redistribution du linge dans le tambour sous forme d'une valeur d'accélération constante de rotation du tambour et d'une durée de cette rotation suivant cette accélération constante.

Selon une variante, le procédé d'arrêt d'un tambour d'un lave-linge mettant le portillon du tambour en vis à vis de la porte du lave-linge comprend préalablement aux mesures d'intensité et de position d'un balourd formé par du linge mal réparti dans le tambour, un défoulage accentué du linge par rotation du tambour à linge à une vitesse prédéterminée alternativement dans les deux sens et pendant une durée prédéterminée.

Dans l'exemple illustré, le lave-linge 1 mettant en oeuvre le procédé d'arrêt du tambour à linge mettant le portillon du tambour en vis-à-vis de la porte 3 du lave-linge comprend un capteur de position d'un type connu schématiquement indiqué en 12 constitué d'une partie mobile 14 montée sur un point 15 de la périphérie de la poulie d'entraînement 7 du tambour 4 en alignement avec le portillon 5 du tambour et se trouvant dans le plan médian Pp de ce portillon et une partie fixe 16 disposée sur le trajet de la partie mobile 14 en un point 17 en alignement avec la porte 3 du lave-linge et se trouvant dans le plan vertical fixe de référence Pr passant par l'axe de rotation 6 du tambour, un capteur tachymétrique d'un type connu schématiquement indiqué en 19 placé sur l'axe du moteur d'entraînement 8, et un programmateur à circuit électronique à microprocesseur ou microcontrôleur schématiquement indiqué en 20 recevant des signaux des capteurs de position 12 et tachymétrique 20 et commandant un déroulement habituel des programmes de fonctionnement du lave-linge 1, et un arrêt du tambour à linge, à la fin d'un essorage terminal, dans une position où le portillon 5 de ce tambour est en vis-à-vis de la porte 3 du lave-linge.

Le capteur de position 12 délivre au programmateur à microprocesseur ou microcontrôleur 20 un signal électrique à chaque tour de rotation du tambour 4 et au moment où le portillon 5 passe par le point haut H de son trajet et se trouve en alignement avec la porte 3 du lave-linge autrement dit à l'instant où la partie mobile 14 du capteur 12 passe devant la partie fixe 16 de ce capteur.

Le capteur tachymétrique 19 délivre au programmateur microprocesseur 20 un signal électrique proportionnel à la vitesse du moteur d'entraînement 8.

Le microprocesseur ou microcontrôleur du programmateur 20 enregistre dans ses mémoires aussi bien des tables des paramètres prédéterminés expérimentalement de redistribution du linge dans le tambour sous forme de valeurs d'accélération constante de rotation du tambour et de durées de cette rotation et classés selon différentes valeurs d'intensité de balourd sous forme d'écarts de vitesses Δω, choisies comme seuils et différentes valeurs de position de balourd sous forme d'écarts de temps Δt, choisies comme seuils, que du temps ta prédéterminé expérimentalement de commande du déclenchement de mise fin à un entraînement du tambour, compté à partir de l'instant repéré par le capteur 12 d'un passage du portillon du tambour devant la porte du lave-linge.

Dans une commande d'arrêt du tambour à linge à la fin d'un essorage terminal, le microprocesseur ou microcontrôleur du programmateur 20 déclenche un défoulage accentué du linge par une rotation du tambour à linge à une vitesse prédéterminée, alternativement dans les deux sens et pendant une durée prédéterminée, - une mesure d'intensité de balourd de linge mal réparti par une mesure d'écart de vitesses Δω entre une vitesse maximale ω max ou une vitesse minimale ω min de rotation du tambour déséquilibré par le balourd et une vitesse normale ω nor du même tambour à linge dépourvu de balourd ( $\text{Δω = ω max - ω nor ou Δω = ω min - ω nor}$ ), - une mesure de position de ce balourd par une mesure d'écart de temps Δt entre l'instant to du passage du plan médian Pp du portillon 5 sur le plan vertical fixe de référence Pr, et l'instant t du passage du balourd de linge mal réparti 10 par le point haut H ou bas B du trajet du tambour 4, qui se trouve dans le même plan vertical fixe de référence Pr ( $\text{Δt = t-to}$ ), - une comparaison des écarts de vitesses Δω et de temps Δt respectivement avec des seuils correspondants enregistrées dans des mémoires du microprocesseur ou microcontrôleur, - une identification des paramètres de redistribution du linge dans le tambour, prédéterminés expérimentalement correspondants à ces seuils, et enregistrés dans des mémoires du microprocesseur ou microcontrôleur, sous forme d'une valeur d'une accélération constante de rotation du tambour et d'une durée de cette rotation du tambour, - une redistribution du linge par une rotation du tambour à linge suivant ces paramètres, - une réception de l'instant du passage du portillon 5 du tambour 4 par le point haut H de son trajet devant la porte 3 du lave-linge 1, - et une immobilisation du tambour 4 dans une position présentant le portillon 5 en vis-à-vis de la porte 3 du lave-linge 1, par un arrêt du moteur d'entraînement du tambour, à un temps tₐ prédéterminé expérimentalement et enregistré dans des mémoires du microprocesseur ou microcontrôleur, compté à partir de l'instant reçu du passage du portillon 5 du tambour devant la porte 3 du lave-linge 1.

Dans le lave-linge 1, au cours d'un défoulage accentué, le linge tend à se répartir régulièrement dans le tambour 4 de manière qu'après ce défoulage, un balourd qui s'est formé éventuellement soit peu important. Après une mesure de l'intensité ou de grandeur de ce balourd et de sa position, une redistribution du linge dans le tambour par une rotation de ce tambour à une accélération constante et pendant une durée prédéterminée est déclenchée pour réduire le balourd mesuré en un balourd résiduel nul ou à effet de déséquilibrage insensible.

Il en résulte qu'après un arrêt, le tambour 4 reste en équilibre stable dans sa position arrêtée. Aucun moyen de blocage n'est nécessaire pour le maintenir en position et le vis-à-vis entre le portillon 5 du tambour 4 et la porte 3 du lave-linge 1 obtenu à l'arrêt de ce tambour n'est pas détruit.

Selon l'invention, le capteur de position 12 et le capteur tachymétrique 20 peuvent être remplacés par tous autres systèmes donnant des mêmes résultats. Par exemple, un système comportant des repères espacés fixés sur la périphérie de la poulie 7 d'entraînement du tambour 4, et un capteur optique associé délivrant des signaux électriques.

## Revendications

1. Procédé d'arrêt d'un tambour (4) d'un lave-linge (1) mettant le portillon (5) du tambour en vis-à-vis de la porte (3) du lave-linge, caractérisé en ce qu'il comprend une réduction d'un balourd (10) formé par du linge mal réparti dans le tambour (4), en un balourd résiduel nul ou à effet de déséquilibrage insensible, par une redistribution du linge dans le tambour (4), et un arrêt du tambour par une mise fin à un entraînement du tambour, à un temps prédéterminé (ta) à partir de l'instant repéré d'un passage du portillon (5) du tambour devant la porte (3) du lave-linge.

2. Procédé selon la revendication 1, caractérisé en ce qu'il comprend dans une réduction du balourd (10) formé par du linge mal réparti dans le tambour (4) en un balourd résiduel nul ou à effet de déséquilibrage insensible, des mesures d'intensité et de position de ce balourd, - une comparaison des données de ces mesures avec des valeurs de référence ou seuls choisies d'intensité et de position de balourd, - une identification des paramètres de redistribution du linge dans le tambour (4), prédéterminés expérimentalement et relatifs à ces valeurs de référence ou seuils choisis d'intensité et de position de balourd et qui assurent une réduction du balourd correspondant à ces seuils, en un balourd résiduel nul ou à effet de déséquilibrage insensible, - et une redristribution du linge dans le tambour (4) par une mise en rotation du tambour (4) suivant les paramètres identifiés.

3. Procédé selon la revendication 1, caractérisé en ce qu'il comprend dans une réduction du balourd (10) formé par du linge mal réparti dans le tambour (4) en un balourd résiduel nul ou à effet de déséquilibrage insensible, d'abord un défoulage du linge par rotation du tambour (4) à linge à une vitesse prédéterminée alternativement dans les deux sens et pendant une durée prédéterminée, - et ensuite des mesures d'intensité et de position du balourd formé par du linge mal réparti dans le tambour, - une comparaison des données de ces mesures avec des valeurs de référence ou seuils choisis d'intensité et de position de balourd, - une identification des paramètres de redristribution du linge dans le tambour, prédéterminés expérimentalement et relatifs à ces valeurs de référence ou seuils choisis d'intensité et de position de balourd, et qui assurent une réduction du balourd correspondant à ces seuils, en un balourd résiduel nul ou à effet de déséquilibrage insensible, - et une redistribution du linge dans le tambour (4) par une mise en rotation du tambour suivant les paramètres identifiés.

4. Procédé selon l'une des revendications 1 à 3, caractérisé en ce qu'il comprend dans une redistribution du linge dans le tambour (4) en vue d'une réduction d'un balourd (10) donné formé par du linge mal réparti dans le tambour en un balourd résiduel nul ou à effet de déséquilibrage insensible, une mise en rotation du tambour suivant deux paramètres de redistribution du linge à savoir une accélération constante prédéterminée expérimentalement de rotation du tambour (4) et une durée prédéterminée expérimentalement de cette rotation.

5. Procédé selon l'une des revendications 2 et 3, caractérisé en ce qu'une mesure d'intensité d'un balourd (10) formé par du linge mal réparti dans le tambour (4) consiste en une mesure d'un écart de vitesse (Δω) entre une vitesse maximale (ωmax) ou une vitesse minimale (ωmin) de rotation du tambour (4) déséquilibré par le balourd, et une vitesse normale (ωnor) du même tambour (4) à linge dépourvu de balourd, cet écart de vitesse (Δω) représentant l'intensité du balourd (10).

6. Procédé selon l'une des revendications 2 et 3, caractérisé en ce qu'une mesure de position d'un balourd (10) formé par du linge mal réparti dans le tambour (4) consiste en une mesure d'écart de temps (Δt) entre l'instant (t) où la vitesse de rotation du tambour (4) déséquilibré par le balourd (10) passe par une valeur maximale (ωmax) ou une valeur minimale (ωmin) et à l'instant (to) où un plan transversal médian (Pp) du portillon (5) du tambour (4) passe sur un plan vertical fixe de référence (Pr) contenant l'axe de rotation du tambour, - et en vue d'une déduction à partir de cet écart de temps (Δt), de l'angle séparant le balourd (10) et le portillon (5) du tambour (4) et définissant la position angulaire de ce balourd (10).

7. Lave-linge mettant en oeuvre le procédé selon l'une quelconque des revendications 1 à 6, ayant une carrosserie (2) munie d'une porte (3) et un tambour (4) pourvu d'un portillon (5), et comprenant au moins un capteur (12) pour repérer la position du tambour (4), constitué d'une partie mobile (14) et d'une partie fixe (16) disposée sur le trajet de la partie mobile (14), un programmateur à circuit électronique à microprocesseur ou microcontrôleur (20) qui commande un déroulement des programmes de fonctionnement du lave-linge et un arrêt du tambour à linge (4), à la fin d'un essorage terminal, dans une position où le portillon (5) est en vis-à-vis de la porte (3) du lave-linge, caractérisé en ce que :
- la partie mobile (14) du capteur (12) pour repérer la position du tambour (4) est montée sur un point (15) de la périphérie de la poule d'entraînement (7) du tambour à linge (4) en alignement avec le portillon (5) et se trouvant dans le plan médian (Pp) de ce portillon;
- la partie fixe du capteur (12) pour repérer la position du tambour à linge (4) est disposée en un point (17) en alignement avec la porte (3) et se trouvant dans le plan vertical (Pr) passant par l'axe de rotation du tambour à linge (4);
- un capteur tachymétrique (19) pour repérer la vitesse du tambour à linge (4) est placé sur l'axe du moteur d'entraînement (8);
- le programmateur à circuit électronique (20) reçoit des signaux de ces capteurs de position (12) et tachymétrique (19).

8. Lave-linge mettant en oeuvre le procédé selon l'une quelconque des revendications 1 à 6, ayant une carrosserie (2) munie d'une porte (3) et un tambour à linge (4) pourvu d'un portillon (5) et comprenant un programmateur à circuit électronique à microprocesseur ou microcontrôleur (20) qui commande un déroulement de ses programmes de fonctionnement du lave-linge et un arrêt du tambour à linge (4), à la fin d'un essorage termina, dans une position où le portillon (5) du tambour à linge (4) est en vis-à-vis de la porte (3) du lave-linge, caractérisé en ce qu'il comprend un système comportant des repères espacés fixés sur la périphérie de la poulie (7) d'entraînement du tambour à linge (4) et un capteur optique associé délivrant des signaux électriques et servant à la fois de capteur de position et capteur tachymétrique du tambour à linge (4), et le programmateur à circuit électronique (20) reçoit des signaux électriques du système à repères et à capteur optique.

9. Lave-linge selon l'une des revendications 7 à 8, caractérisé en ce que les moyens (12) pour repérer la position du tambour (4) délivrent au programmateur (20) un signal électrique à chaque tour de rotation du tambour (4) et au moment où le portillon (5) du tambour (4) passe par un point haut (H) du trajet du tambour et se trouve en alignement avec la porte (3) du lave-linge et les moyens (19) pour repérer la vitesse du tambour (4) délivrent au programmateur (20) un signal électrique proportionnel à la vitesse du moteur d'entraînement (8).

10. Lave-linge selon l'une des revendications 7 à 9, caractérisé en ce que le microprocesseur ou microcontrôleur du programmateur (20) enregistre dans ses mémoires, - des tables de paramètres prédéterminés expérimentalement de redistribution du linge dans le tambour sous forme de valeurs d'accélération constante de rotation du tambour et de durées de cette rotation, et classés selon différentes valeurs d'intensité de balourd sous forme d'écarts de vitesse (Δω) choisies comme seuls, et différentes valeurs de position de balourd sous forme d'écarts de temps (Δt) choisies comme seuls, - et du temps (ta) prédéterminé expérimentalement de commande du déclenchement de mise fin à un entraînement du tambour, - et déclenche un défoulage du linge par une rotation du tambour à linge à une vitesse prédéterminée alternativement dans les deux sens et pendant une durée prédéterminée, - une mesure d'intensité de balourd de linge mal réparti par une mesure d'écart de vitesse (Δω) entre une vitesse maximale (ωmax) ou une vitesse minimale (ωmin) de rotation du tambour déséquilibré par le balourd et une vitesse normale (ωnor) du même tambour à linge dépourvu de balourd ( $\text{Δω = ωmax - ωnor ou Δω = ωmin - ωnor}$ ), - une mesure de position de ce balourd par une mesure d'écart de temps (Δt) entre l'instant (to) du passage plan médian (Pp) du portillon (5) sur le plan vertical fixe de référence (Pr), et l'instant (t) du passage du balourd de linge mal répartie (10) par le point haut (H) ou bas (B) du trajet du tambour (4), qui se trouve dans le même plan vertical fixe de référence ( $\text{Δt = t - to}$ ), - une comparaison des écarts de vitesse (Δω) et de temps Δt) respectivement avec des seuls correspondants, enregistrés dans des mémoires du microprocesseur ou microcontrôleurs, - une identification des paramètres de redistribution du linge dans le tambour prédéterminés expérimentalement correspondant à ces seuils, enregistrés dans des mémoires du microprocesseur ou microcontrôleur, sous forme d'une valeur d'une accélération constante de rotation du tambour et d'une durée de cette rotation du tambour, - une redistribution du linge par une rotation du tambour à linge suivant ces paramètres, - et une immobilisation du tambour (4) dans une position présentant le portillon (5) en vis-à-vis de la porte (3) du lave-linge (1), par un arrêt du moteur d'entraînement du tambour à un temps (ta) prédéterminé expérimentalement et enregistré dans des mémoires du microprocesseur ou microcontrôleur, compté à partie de l'instant reçu du passage du portillon (5) du tambour devant la porte (3) du lave-linge.

## Claims

1. A method of halting the drum (4) of a washing machine (1) with the opening (5) of the drum opposite the door (3) of the washing machine, characterized in that it comprises the reduction of imbalance (10) due to poorly distributed washing in the drum (4) to form zero residual imbalance or imbalance with an insubstantial unbalancing effect, by a redistribution of the washing in the drum (4) and halting of the drum by interruption of the drive of the drum (4) at a predetermined time (ta) as from the marked instant of the passage of the opening (5) of the drum in front of the door (3) of the washing machine.

2. The method as claimed in claim 1, characterized in that it involves, for the reduction of imbalance (10) due to poorly distributed washing in the drum (4) to form zero residual imbalance or imbalance with an insubstantial unbalancing effect, measurement of the intensity and of the position for such imbalance, a comparison of the data for such measurements with reference or threshold selected values for the intensity and position of such imbalance, an identification of the parameters for redistribution of the washing in the drum (4), same having been predetermined experimentally and being relative to such reference or threshold selected values for the intensity and position of such imbalance which ensure a reduction of the imbalance corresponding to such thresholds, into zero residual imbalance or imbalance with an insubstantial unbalancing effect, and a redistribution of the washing in the drum (4) by causing rotation of the drum (4) in accordance with such identified parameters.

3. The method as claimed in claim 1, characterized in that it involves, for a reduction of imbalance (10) constituted by the poorly distributed washing in the drum (4) to form zero residual imbalance or imbalance with an insubstantial unbalancing effect, firstly freeing of the washing by rotation of the washing drum (4) at a predetermined speed alternatingly in opposite directions and during a predetermined time and then measurements of the intensity and of the positioning for such imbalance formed by the poorly distributed washing in the drum, a comparison of the data for such measurements with reference or threshold selected values for the intensity and position of such imbalance, an identification of the parameters for redistribution of the washing in the drum (4), same having been predetermined experimentally and being relative to such reference or threshold values selected for the intensity and position of such imbalance and which ensure a reduction of the imbalance corresponding to such thresholds, into zero residual imbalance or imbalance with an insubstantial unbalancing effect, and a redistribution of the washing in the drum (4) by causing rotation of the drum (4) in accordance with the identified parameters.

4. The method as claimed in any one of the claims 1 through 3, characterized in that it comprises for a redistribution of the washing in the drum (4) for the purpose of a reduction of given imbalance (10) constituted by the poorly distributed washing in the drum to form zero residual imbalance or imbalance with an insubstantial unbalancing effect, starting rotation of the drum in accordance with two redistribution parameters for the washing, that is to say constant, experimentally predetermined acceleration in the rotation of the drum (4) and an experimentally predetermined duration of such rotation.

5. The method as claimed in either claim 2 or claim 3, characterized in that a measurement of the intensity of imbalance (10) formed by poorly distributed washing in the drum (4) comprises a measurement of speed difference (Δω) between a maximum speed (ωmax) or a minimum speed (ωmin) of rotation of the drum (4) put out of balance by the imbalance and a normal speed (ωnor) of the same washing drum (4) deprived of the imbalance, said speed difference (Δω) representing the intensity of the imbalance (10).

6. The method as claimed in either claim 2 or claim 3, characterized in that one measurement of the position of imbalance (10) constituted by poorly distributed washing in the drum (4) comprises a measurement of the time difference (Δt) between the instant (t) at which the speed of rotation of the drum (4) put out of balance by the imbalance (10) passes through a maximum value (ωmax) or a minimum value (ωmin) and at an instant (t0) in which a median transverse plane (Pp) of the opening (5) of the drum (4) passes to a fixed vertical reference plane (Pr) containing the axis of rotation of the drum, and with a view to deducing as from this difference in time (Δt) the angle separating the imbalance (10) and the opening (5) of the drum (4) and defining the angular position of such imbalance (10).

7. A washing machine performing the method as claimed in any one of the claims 1 through 6, having a body (2) provided with a door (3) and a drum (4) provided with an opening (5), and comprising at least one sensor (12) for the position of the drum (4), constituted by a moving part (14) and a fixed part (16) placed on the path of the moving part (14), a microprocessor or microcontroller programming means (20) with a electronic circuit which controls the implementation of function programs for the washing motor and halting of the washing drum (4), at the end of final spinning at a position in which the opening (5) is opposite to the door (3) of the washing machine, characterized in that
- the moving part (14) of the sensor (12) for the position of the drum (4) is mounted at a point (15) on the periphery of the drive pulley (7) of the washing drum (4) in alignment with the opening (5) and located in the median plane (Pp) of such opening,
- the fixed part of the sensor (12) for the position of the washing drum (4) is placed at a point (17) in alignment with the door (3) and located in the vertical plane (Pr) extending through the axis of rotation of the washing drum (4),
- a tachometric sensor (19) for the speed of the washing drum (4) is placed on the shaft of the drive motor (8), and
- the electronic circuit programming means (20) receives signals from such position and tachometric sensors (12 and, respectively, 19).

8. A washing machine performing the method as claimed in any one of claims 1 through 6 having a body (2) provided with a door (3) and a washing drum (4) provided with a opening (5) and comprising a microprocessor or microcontroller programming means (20) with a electronic circuit which controls the implementation of function programs for the washing machine and halting of the washing drum (4), at the end of final spinning at a position in which the opening (5) of the washing drum (4) is opposite to the door (3) of the washing machine, characterized in that it comprises a system including spaced reference means fixed on the periphery of the drive pulley (7) of the washing drum (4) and an associated optical sensor supplying electrical signals and serving simultaneously as a position sensor and a tachometric sensor for the washing drum (4) and electronic circuit programming means (20) receives electrical signals from the reference and optical sensor system.

9. A washing machine as claimed in any one of claims 7 through 8, characterized in that the sensor means (12) for the position of the drum (4) supply the programming means (20) with an electrical signal on each rotation of the drum (4) and at the moment at which the opening (5) of the drum (4) passes through the top point (H) of the path of the drum and is in alignment with the door (3) of the washing machine and the sensor means (19) for the speed of the drum (4) supply the programming means (20) with an electrical signal proportional to the speed of the drive motor (8).

10. A washing machine performing the method as claimed in any one of claims 7 through 9, characterized in that the microprocessor or microcontroller of the programming means (20) registers in memories thereof tables of parameters predetermined experimentally for the redistribution of the washing in the drum in the form of constant acceleration values for the rotation of the drum and durations of such rotation, and classified in accordance with different imbalance intensity values in the form of speed differences (Δω) selected as thresholds, and different values for the position of the imbalance in the form of time differences (Δt) selected as thresholds and experimentally predetermined time (ta) for halting the drive of the drum and, causes a freeing of the washing by rotation of the washing drum at a predetermined speed alternatingly in opposite directions and during a predetermined time, then measurement of the intensity of the imbalance due to poorly distributed washing by a measurement of the speed different (Δω) between the maximum speed (ωmax) or a minimum speed (ωmin) of the rotation of the drum put out of balance by the imbalance and a normal speed (ωnor) of the same washing drum deprived of the imbalance ( $\text{Δω = ωmax - ωnor or Δω = ωmin - ωnor}$ ), a measurement of the position of such imbalance by a measurement of the time difference (Δt) between instant (t0) of the median plane passage (Pp) of the opening (5) to a fixed vertical reference plane (Pr), and the instant (t) of the passage of the imbalance (10) due to poorly distributed washing through the top (H) or bottom (B) point of the path of the drum (4), which is located in the same vertical fixed reference plane ( $\text{Δt = t - t0}$ ), a comparison of the speed difference (Δω) and of the to the difference (Δt) respectively with the corresponding thresholds registered in memories of the microprocessor or microcontrollers, identification of the parameters of redistribution of the washing in the drum, predetermined experimentally corresponding to such thresholds, registered in the memories of the microprocessor or microcontroller, in the form of a value of a constant acceleration of the rotation of the drum and duration of such rotation of the drum, redistribution of the washing by rotation of the washing drum in accordance with such parameters, and halting the drum (4) in a position in which the opening (5) is opposite the door (3) of the washing machine (1) by stopping the drive motor of the drum at a time (ta) which is predetermined experimentally and registered in such memories of the microprocessor or microcontroller, counting from the instant indicated at which the opening (5) of the drum moves past the door (3) of the washing machine.

## Patentansprüche

1. Verfahren zum Anhalten einer Trommel (4) einer Waschmaschine (1), welches die Klappe (5) der Trommel gegenüber der Tür (3) der Waschmaschine bringt, dadurch gekennzeichnet, daß es ein Vermindern einer von in der Trommel (4) schlecht verteilter Wäsche hervorgerufenen Unwucht (10) auf eine verbleibende Unwucht von Null oder unmerklicher Ungleichgewichtswirkung mittels einer Umverteilung der Wäsche in der Trommel (4) umfaßt sowie ein Anhalten der Trommel durch ein Beenden des Antreibens der Trommel zu einem vorbestimmten Zeitpunkt (ta) ausgehend von dem durch ein Vorbeilaufen der Klappe (5) der Trommel vor der Tür (3) der Waschmaschine bestimmten Zeitpunkt.

2. Verfahren nach Anspruch 1, dadurch gekennzeichnet, daß es bei einer Verminderung der von in der Trommel (4) schlecht verteilter Wäsche hervorgerufenen Unwucht (10) auf eine verbleibende Unwucht von Null oder unmerklicher Ungleichgewichtswirkung Messungen der Intensität und der Position dieser Unwucht umfaßt sowie einen Vergleich der Daten dieser Messungen mit gewählten Referenzwerten oder Schwellen der Intensität und der Position dieser Unwucht, eine Identifikation der experimentell bestimmten Parameter der Umverteilung der Wäsche in der Trommel (4), die mit den gewählten Referenzwerten oder Schwellen der Intensität und der Position der Unwucht verbunden sind und eine Verminderung der diesen Schwellen entsprechenden Unwucht auf eine verbleibende Unwucht von Null oder unmerklicher Ungleichgewichtswirkung gewährleisten, und eine Umverteilung der Wäsche in der Trommel (4) durch ein Antreiben der Trommel (4) gemäß den identifizierten Parametern.

3. Verfahren nach Anspruch 1, dadurch gekennzeichnet, daß es bei einer Verminderung der von in der Trommel (4) schlecht verteilter Wäsche hervorgerufenen Unwucht (10) auf eine verbleibende Unwucht von Null oder unmerklicher Ungleichgewichtswirkung zuerst ein Auflockern der Wäsche durch Drehen der Wäschetrommel (4) mit einer vorbestimmten Geschwindigkeit abwechselnd in die beiden Richtungen für eine vorbestimmte Zeitdauer umfaßt und daran anschließend Messungen der Intensität und der Position der von in der Trommel schlecht verteilter Wäsche hervorgerufenen Unwucht, einen Vergleich der Daten dieser Messungen mit gewählten Referenzwerten oder Schwellen der Intensität und der Position der Unwucht, eine Identifikation der experimentell bestimmten Parameter der Verteilung der Wäsche in der Trommel, die mit den gewählten Referenzwerten oder Schwellen der Intensität und der Position der Unwucht verbunden sind und eine Verminderung der diesen Schwellen entsprechenden Unwucht auf eine verbleibende Unwucht von Null oder unmerklicher Ungleichgewichtswirkung gewährleisten, und eine Umverteilung der Wäsche in der Trommel (4) durch ein Antreiben der Trommel gemäß den identifizierten Parametern.

4. Verfahren nach einem der Ansprüche 1 bis 3, dadurch gekennzeichnet, daß es bei einer Umverteilung der Wäsche in der Trommel (4) im Hinblick auf eine Verminderung einer gegebenen, von in der Trommel schlecht verteilter Wäsche hervorgerufenen Unwucht (10) auf eine verbleibende Unwucht von Null oder unmerklicher Ungleichgewichtswirkung ein Andrehen der Trommel gemäß zwei Parametern der Umverteilung der Wäsche umfaßt, nämlich gemäß einer konstanten, experimentell bestimmten Drehbeschleunigung der Trommel (4) und einer experimentell bestimmten Zeitdauer dieser Drehung.

5. Verfahren nach einem der Ansprüche 2 und 3, dadurch gekennzeichnet, daß eine Messung der Intensität einer von in der Trommel (4) schlecht verteilter Wäsche hervorgerufenen Unwucht (10) in einer Messung der Differenzgeschwindigkeit (Δw) zwischen einer Maximaldrehgeschwindigkeit (ωmax) oder einer Minimaldrehgeschwindigkeit (ωmin) der durch die Unwucht gestörten Trommel (4) und einer Normalgeschwindigkeit (ωnor) derselben Trommel (4) mit Wäsche ohne Unwucht besteht, wobei diese Differenzgeschwindigkeit (Δω) die Intensität der Unwucht (10) darstellt.

6. Verfahren nach einem der Ansprüche 2 und 3, dadurch gekennzeichnet, daß eine Messung der Position einer von in der Trommel (4) schlecht verteilter Wäsche hervorgerufenen Unwucht (10) in einer Messung der Zeitdifferenz (Δt) zwischen dem Zeitpunkt (t), in dem die Drehgeschwindigkeit der von der Unwucht (10) gestörten Trommel (4) einen Maximalwert (ωmax) oder einen Minimalwert (ωmin) überschreitet, und dem Zeitpunkt (to) besteht, in dem eine Mittelguerebene (Pp) der Klappe (5) der Trommel (4) durch eine die Drehachse der Trommel enthaltende, feststehende vertikale Referenzebene (Pr) läuft, sowie ausgehend von dieser Zeitdifferenz (Δt) in einem Herleiten des die Unwucht (10) und die Klappe (5) der Trommel (4) trennenden Winkels, welcher die Winkelposition dieser Unwucht (10) angibt.

7. Waschmaschine, welche das Verfahren nach einem der Patentansprüche 1 bis 6 ausführt, mit einem Gehäuse (2), das mit einer Tür (3) und einer mit einer Klappe (5) versehenen Trommel (4) versehen ist, und die wenigstens einen Aufnehmer (12) zum Erfassen der Stellung der Trommel (4) umfaßt, der gebildet ist durch ein bewegbares Teil (14) und ein feststehendes Teil (16), das an dem Weg des bewegbaren Teiles (14) angeordnet ist, sowie ein Programmsteuergerät mit elektronischer Mikroprozessorschaltung oder einen Mikrosteuerbaustein (20), welcher einen Ablauf von Funktionsprogrammen der Waschmaschine sowie ein Anhalten der Wäschetrommel (4) am Ende eines abschließenden Schleuderns in einer Stellung steuert, in welcher die Klappe (5) sich gegenüber der Tür (3) der Waschmaschine befindet, dadurch gekennzeichnet, daß:
- das bewegbare Teil (14) des Aufnehmers (12) zum Erfassen der Stellung der Trommel (4) an einer Stelle (15) des Umfanges der Antriebsscheibe (7) der Wäschetrommel (4) ausgerichtet mit der Klappe (5) angeordnet ist und sich in der Mittelebene (Pp) dieser Klappe befindet;
- der feststehende Teil des Aufnehmers (12) zum Erfassen der Stellung der Wäschetrommel (4) an einer Stelle (17) ausgerichtet mit der Tür (3) angeordnet ist und sich in einer durch die Drehachse der Wäschetrommel (4) führenden Vertikalebene (Pr) befindet;
- ein Drehzahlaufnehmer (19) zum Erfassen der Geschwindigkeit der Wäschetrommel (4) auf der Achse des Antriebsmotors (8) angeordnet ist;
- das Programmsteuergerät (20) mit elektronischer Schaltung Signale von dem Stellungsaufnehmer (12) und dem Drehzahlaufnehmer (19) empfängt.

8. Waschmaschine, welche das Verfahren nach einem der Patentansprüche 1 bis 6 ausführt, mit einem Gehäuse (2), das mit einer Tür (3) und einer mit einer Klappe (5) versehenen Trommel (4) versehen ist, und die wenigstens ein Programmsteuergerät mit elektronischer Mikroprozessorschaltung oder einen Mikrosteuerbaustein (20) umfaßt, welcher einen Ablauf der Funktionsprogramme der Waschmaschine sowie ein Anhalten der Wäschetrommel (4) am Ende eines abschließenden Schleuderns in einer Stellung steuert, in welcher die Klappe (5) sich gegenüber der Tür (3) der Waschmaschine befindet, dadurch gekennzeichnet, daß sie ein System enthält, welches voneinander beabstandete Markierungen umfaßt, die an dem Umfang des Antriebsrades (7) der Wäschetrommel (4) angebracht sind, sowie einen zugeordneten optischen Aufnehmer, der elektrische Signale liefert und gleichzeitig als Aufnehmer für die Stellung und die Drehzahl der Wäschetrommel (4) dient, und daß das Programmsteuergerät (20) mit elektronischer Schaltung elektrische Signale des Systems mit den Markierungen und dem optischen Aufnehmer empfängt.

9. Waschmaschine nach einem der Ansprüche 7 bis 8, dadurch gekennzeichnet, daß die Mittel (12) zum Erfassen der Position der Trommel (4) dem Programmsteuergerät (20) bei jeder Umdrehung der Trommel (4) und in dem Moment, in welchem die Klappe (5) der Trommel (4) durch einen oberen Punkt (H) des Weges der Trommel läuft und sich ausgerichtet mit der Tür (3) der Waschmaschine befindet, ein elektrisches Signal liefern, und daß die Mittel (19) zum Erfassen der Geschwindigkeit der Trommel (4) dem Programmsteuergerät (20) ein elektrisches Signal liefern, welches proportional zur Geschwindigkeit des Antriebsmotors (8) ist.

10. Waschmaschine nach einem der Ansprüche 7 bis 9, dadurch gekennzeichnet, daß der Mikroprozessor oder Mikrosteuerbaustein des Programmsteuergerätes (20) in seinen Speichern Tabellen von experimentell bestimmten Parametern der Umverteilung der Wäsche in der Trommel in der Form von Werten von konstanter Drehbeschleunigung der Trommel und von Zeitdauern dieser Drehung speichert, die gemäß verschiedenen Intensitätswerten der Unwucht in der Form von als Schwellen gewählten Geschwindigkeitsdifferenzen (Δω) sowie gemäß verschiedener Werte der Position der Unwucht in der Form von als Schwellen gewählten Zeitdifferenzen (Δt) klassifiziert sind, sowie Tabellen der experimentell bestimmten Steuerzeit (ta) des Auslösens des Beendens eines Antreibens der Trommel, und daß er ein Auflockern der Wäsche durch ein Andrehen der Wäschetrommel mit einer vorbestimmten Geschwindigkeit abwechselnd in die beiden Richtungen für eine vorbestimmte Zeitdauer auslöst sowie eine Messung der Intensität der Unwucht der schlecht verteilten Wäsche durch eine Messung der Geschwindigkeitsdifferenz (Δω) zwischen einer Maximaldrehgeschwindigkeit (ωmax) oder der Minimaldrehgeschwindigkeit (ωmin) der von der Unwucht gestörten Trommel und einer Normalgeschwindigkeit (ωnor) derselben Trommel mit Wäsche ohne Unwucht ( $\text{Δω = ωmax - ωnor oder Δω = ωmin - ωnor}$ ), eine Messung der Position dieser Unwucht durch eine Messung der Zeitdifferenz (Δt) zwischen dem Zeitpunkt (to) des Durchganges der Mittelebene (Pp) der Klappe (5) durch die feststehende, vertikale Referenzebene (Pr) und dem Zeitpunkt (t) des Durchganges der Unwucht (10) der schlecht verteilten Wäsche durch den oberen Punkt (H) oder den unteren Punkt (B) des Weges der Trommel (4), der sich in derselben feststehenden vertikalen Referenzebene befindet ( $\text{Δt = t - to}$ ), einen Vergleich der Geschwindigkeitsdifferenz (Δω) bzw. der Zeitdifferenz (Δt) mit den entsprechenden Schwellen, die in Speichern des Mikroprozessors oder des Mikrosteuerbausteins gespeichert sind, eine Identifikation von experimentell bestimmten und diesen Schwellen entsprechenden Parametern der Umverteilung der Wäsche in der Trommel, die in Speichern des Mikroprozessors oder Mikrosteuerbausteins in der Form eines Wertes einer konstanten Drehbeschleunigung der Trommel und einer Zeitdauer dieser Drehung der Trommel gespeichert sind, eine Umverteilung der Wäsche durch eine Drehung in der Wäschetrommel gemäß diesen Parametern, und mittels eines Anhaltens des Antriebsmotors der Trommel zu einem Zeitpunkt (ta) ab dem empfangenen Zeitpunkt des Durchganges der Klappe (5) der Trommel vor der Tür (3) der Waschmaschine, der experimentell bestimmt und in Speichern des Mikroprozessors oder Mikrosteuerbausteins gespeichert ist, ein Anhalten der Trommel (4) in einer Stellung, in welcher sich die Klappe (5) gegenüber der Tür (3) der Waschmaschine (1) befindet.
